# EUROPÄISCHE PATENTSCHRIFT

(11) **EP 1 004 756 B1**
(45) Veröffentlichungstag und Bekanntmachung des Hinweises auf die Patenterteilung: **30.01.2002**
(21) Anmeldenummer: 99119250.1
(22) Anmeldetag: 28.09.1999
(51) Int. Cl.: F01N 7/00

(54) **Abgasanlage einer Mehrzylinder-Brennkraftmaschine**
Exhaust system of a multicylinder internal combustion engine
Système d'échappement pour un moteur à combustion interne multicylindre

(30) Priorität: 12.11.1998 DE 19852294
(43) Veröffentlichungstag der Anmeldung: 31.05.2000
(73) Patentinhaber: Bayerische Motoren Werke Aktiengesellschaft, 80809 München (DE)
(72) Erfinder: Müller, Peter, 81673 München (DE); Engl, Maximilian, 86316 Friedberg (DE); Detterbeck, Stefan, 80804 München (DE); Ramatschi, Stephan, 85604 Zorneding (DE)
(74) Vertreter: Zollner, Richard

(56) Entgegenhaltungen:
- EP-A- 0 727 568
- US-A- 5 207 057
- US-A- 5 233 829
- US-A- 5 317 868
- US-A- 5 351 484
- US-A- 5 357 753
- US-A- 5 444 977
- US-A- 5 544 481

## Beschreibung

Die Erfindung betrifft eine Abgasanlage einer Mehrzylinder-Brennkraftmaschine gemäß dem Oberbegriff des Anspruchs 1.

Im Zuge der Verschärfung der Abgasgesetze wird eine optimale Schadstoffreduzierung von Verbrennungsmotoren immer wichtiger. Bekannt ist die Nachbehandlung der Abgase in einem Katalysator. Zur optimalen Wirkungsweise eines Katalysators muß eine günstige Abgaszusammenstellung sichergestellt sein, die durch eine an sich bekannte Lambda-Regelung erfolgt. Im einfachsten Fall wird eine Lambda-Sonde vor einem Katalysator angeordnet, die ein Signal an eine Steuerung abgibt, welche aufgrund dieses Signals und der Leistungsanforderung den Kraftstoffeintrag in die Zylinder der Brennkraftmaschine steuert.

Gemäß dem Bosch-Handbuch, 22. Aufl., VDI-Verlag, Düsseldorf, ab Seite 490, kann eine Lambda-Regelung nach der Zweipunktmethode erfolgen, bei der eine Stellgröße ihre Stellrichtung bei jedem Spannungssprung, der einen Wechsel fett/mager oder mager/fett anzeigt, verändert. Trotz einer solchen Zweipunkt-Regelung wirken sich Alterung und Umwelteinflüsse (Vergif-tungen) als Störeinfluß auf die Messung einer Genauigkeit aus. Zu diesem Zweck ist es bekannt, eine weitere Lambda-Sonde hinter dem Katalysator anzuordnen, der den vorgenannten Einflüssen in wesentlich geringerem Maße ausgesetzt ist. Beim Prinzip der Zweisonden-Regelung wird die gesteuerte Fett- bzw. Magerverschiebung durch eine Korrekturregelschleife aditiv verändert.

Bei Motoren mit geringer Zylinderzahl (bis vier Zylinder) kann eine einflutige Abgasanlage, d. h. eine Abgasanlage mit einem Leitungsstrang, verwendet werden. Bei Motoren mit höherer Zylinderzahl ist die Verwendung einer zweiflutigen Abgasanlage im Sinne eines besseren Vollastverhaltens günstiger. Eine solche vollständig zweiflutige Abgasanlage ist jedoch teuer und besitzt ein schlechtes Startverhalten bezüglich der Schadstoffreduzierung. Als Alternative hat sich eine Abgasanlage als günstig herauskristallisiert, die lediglich in ihrem vorderen Teil zweiflutig ausgebildet ist, d. h. die Abgase werden zunächst durch zumindest zwei auf Zylindergruppen aufgeteilte Teilleitungsstränge geführt, die dann zu einem gemeinsamen Hauptrohr vereinigt werden. Um eine solche Abgasanlage handelt es sich auch vorliegend.

Die Abgaskatalysatoren erreichen nur dann eine optimale Wirkung, wenn sie sich in einem bestimmten Temperaturbereich (z. B. 400 bis 800 °C) befinden. Die Aufheizung des Katalysators ist insbesondere in der Startphase problematisch. Um die Aufheizung zu beschleunigen, werden u. a. kleinere Vorkatalysatoren eingesetzt, die in der Nähe der Zylinder angeordnet werden und die sich besonders schnell auf ihre Betriebstemperatur bringen lassen. Bei der Verwendung von verschiedenen Teilleitungssträngen bzw. einer mehrflutigen Abgasanlage werden für jeden Teilleitungsstrang ein zugehöriger Vor- bzw. Startkatalysator verwendet. In diesem Zusammenhang wird auf die DE 195 24 980 A1 hingewiesen.

Problematisch bei der Verwendung von mehreren Vorkatalysatoren sowie jeweils davor angeordneten Lambda-Sonden und einer weiteren Trimm- oder Justierungs-Lambda-Sonde nach einem Hauptkatalysator ist, daß diese Trimm- oder Justierungslambda-Sonde die Abgase aus allen Teilsträngen, die in dem Hauptstrang zusammengeführt werden, erfaßt. Daher ist es möglich, daß sich die Abgase derart vermischen, daß auftretende Lambda-Unterschiede ausgeglichen werden. Jedenfalls kann eine Abweichung nicht mehr unmittelbar festgestellt und auch nicht mehr einer bestimmten Lambda-Sonde vor einem Start- oder Vorkatalysator zugeordnet werden.

Aus der US 5,233,829 ist ein Abgassystem für einen Verbrennungsmotor bekannt, bei dem zwei Teilabgasstränge mit jeweils einem Vorkatalysator vorgesehen sind und vor und nach jedem Vorkatalysator eine Abgassonde angeordnet ist. Nachteilig hierbei ist, dass bei dieser Vorgehensweise die im Vergleich zu den Tailabgassträngen doppelte Anzahl von Lambdasonden zuzüglich einer Lambdasonde nach einem Hauptkatalysator verwendet werden müssen. Die Verwendung derartig vieler Abgassonden ist jedoch kostentreibend.

Aufgabe der vorliegenden Erfindung ist es, eine Abgasanlage der eingangs genannten Art anzugeben, die ein genaues Einregeln des Luft-/Kraftstoffgemisches in kostengünstiger Weise ermöglicht.

Diese Aufgabe wird durch die in Anspruch 1 genannten Merkmale gelöst.

Zur Lösung dieser Aufgabe werden zum einen vor jedem Startkatalysator eine Lambda-Sonde vorgesehen und zum anderen bei n Teilleitungssträngen in n-1 Teilleitungssträngen nach den Startkatalysatoren jeweils weitere Lambda-Sonden angeordnet. Dabei können je nach Abgasanlagenarchitektur ein oder mehrerer solcher Anlagenteile parallel verwendet oder zusammengeschaltet sein.

Die Signale der genannten Lambda-Sonden werden einer Steuerung zugeführt, die aufgrund dieser Informationen genau diejenigen Teilleitungsstränge bzw. Vorkatalysatoren bestimmen kann, durch die ein nicht optimales Luft-Kraftstoffverhältnis geführt ist. Damit sind auch Maßnahmen möglich, um diese ungewollten Abweichungen in den einzelnen Zylindern auf Null zurückzuführen.

Mit der vorliegenden Erfindung können alle Vorkatalysatoren bzw. denen vorgeschaltete Lambda-Sonden mit nur n-1 zusätzlichen Lambda-Sonden überwacht werden. Damit benötigt man im Vergleich zur US 5,233,829 zumindest einen Abgassensor weniger, was sich nicht nur aufgrund der Beschaffungskosten sondern auch konstruktionstechnisch kostengünstig auswirkt.

Vorzugsweise sind die Lambda-Sonden vor den Startkatalysatoren als lineare Lambda-Sonden oder Breitbandsonden ausgeführt. Die Lambda-Sonden nach den Startkatalysatoren können als Sprungsonden ausgebildet sein.

Insgesamt kann mit den nach den Startkatalysatoren angeordneten Lambda-Sonden die jeweilige davorliegende Lambda-Sonde getrimmt bzw. justiert werden. Mit der nach dem Hauptkatalysator angeordneten Lambda-Sonde kann noch eine Gesamtüberwachung bzw. eine Überwachung eines letzten verbleibenden Teilstranges ohne zusätzliche Lambda-Sonde erreicht werden. Insgesamt ist das Gesamtsystem damit im Hinblick auf λ = 1 oder λ > 1 Konzepte regelfähig.

Die Überwachung der Vorkatalysatorfunktion geschieht in der Regel durch Temperaturvergleich zwischen den Temperaturen vor und nach dem Katalysator. Dafür werden in der Regel für jeden Teilleitungsstrang 2 Temperatursensoren benötigt. Bei der vorliegenden Erfindung kann alternativ ein Vor- oder Startkatalysator auch durch den Vergleich der Lambda-Signale vor und nach dem Katalysator überwacht werden. Bei einem Teilleitungsstrang, bei dem keine zusätzliche Lambda-Sonde vorgesehen ist, kann noch eine Temperatursonde oder ein Temperatursensor nach dem jeweiligen Vorkatalysator angeordnet sein.

Insgesamt bringt die erfindungsgemäße Abgasanlage eine gute Lambda-Regelbarkeit zusammen mit einem guten Vollastverhalten. Femer kann eine kostengünstige, leichte und packagegünstige Abgasanlage mit einem schnellen Anspring- und Durchheizverhalten realisiert werden. Zudem ergibt sich für Magerkonzepte (λ > 1) der Vorteil eines geringeren Verbrauchs gegenüber einer durchgehenden zweiflutigen Anlage.

Die Erfindung wird nachfolgend anhand eines Ausführungsbeispiels und mit Bezug auf die einzige Zeichnung näher erläutert. Die Zeichnung zeigt ein schematisches Blockschaltbild einer Ausführungsform der vorliegenden Erfindung.

Im vorliegenden Fall ist schematisch ein Sechszylindermotor 10 dargestellt, bei dem jeweils drei Zylinder (nämlich die Zylinder einer Zylinderbank) in einen Abgasteilleitungsstrang 12, 14 geführt sind. In den Teilleitungssträngen 12, 14 sind jeweils Vor- bzw. Startkatalysatoren VK1, VK2 in der Nähe der Zylinder angeordnet. Die Teilleitungsstränge 12, 14 werden nach den Vorkatalysatoren VK1, VK2 in einem Hauptrohr 20 zusammengeführt, in dem ein Hauptkatalysator HK eingesetzt ist.

Beim Starten des Motors 10 lassen sich die Vorkatalysatoren VK1 und VK2 schnell auf die zu einer guten Abgasreinigung erforderlichen Temperaturwerte bringen. Nach einer gewissen Startphase übernimmt dann der Hauptkatalysator den größten Teil der Reinigung der durch ihn hindurchfließenden Abgase.

Vor den Vorkatalysatoren VK1 und VK2 sind in den entsprechenden Teilleitungssträngen 12 und 14 lineare Lambda-Sonden zur Überwachung des Luft-Kraftstoff-Verhältnisses angeordnet. Die linearen Lambda-Sonden 26 und 28 geben ein Signal an eine nicht dargestellte Steuerelektronik ab, welche zumindest aufgrund dieser Signale und der Leistungsanforderung den Kraftstoffeintrag in die jeweiligen Zylinder steuert. Um die Effekte der Alterung und der Umwelteinflüsse auf die Lambda-Sonden 26 und 28 zu beurteilen und eine entsprechende Trimmung oder Justierung in der Steuerung vorzunehmen, ist zum einen eine Lambda-Sprungsonde 24 nach dem Hauptkatalysator HK im Hauptrohr 20 angeordnet. Diese Sonde 24 ist den Umwelteinflüssen in wesentlich geringerem Maße ausgesetzt. Da die Lambda-Sonde 24 im Hauptrohr angeordnet ist, wird sie von allen aus den Teilleitungssträngen 12 und 14 kommenden Abgasen durchströmt, so daß keine detaillierte Aufschlüsselung von Abweichungen für die einzelnen Teilleitungsstränge möglich ist. Aus diesem Grund wird im vorliegenden Fall eine zusätzliche Lambda-Sprungsonde 30 im Teilleitungsstrang 12 hinter dem Vorkatalysator VK1 angeordnet, die ein Spannungssignal ebenfalls an die (nicht dargestellte) Steuerung abgibt. Aufgrund der Signale der Lambda-Sprungsonden 30 und 24 kann die Steuerung Fehlmessungen in den linearen Lambda-Sonden 26 und 28 beurteilen und auch genau einer bestimmten Sonde zuordnen. insofern ist mit dieser Anordnung eine genaue Regelung der Luft-Kraftstoff-Zusammensetzung auf den erforderlichen Lambda-Wert auch in jeden einzelnen Teilleitungsstrang möglich.

Zusätzlich ist im Teilleitungsstrang 14 nach dem Vorkatalysator VK2 ein Temperatursensor 32 (gestrichelter dargestellt) vorgesehen, mit dessen Hilfe die Funktion des Vorkatalysators VK2 überwacht werden kann. Dazu sollte auch vor dem Vorkatalysator VK2 ein Temperatursensor angeordnet sein. Dies ist vorliegend nicht dargestellt. Bei Einsatz eines geeigneten Temperaturmodells kann eine solche zusätzliche Temperatursonde auch entfallen.

## Patentansprüche

1. Abgasanlage einer Mehrzylinder-Brennkraftmaschine (10) mit zumindest einem Anlagenteil, bei dem die Brennkraftmaschinen-Abgase oder Teile davon zunächst durch zumindest zwei auf Zylindergruppen aufgeteilte Teilleitungsstränge (12, 14) geführt sind, in denen jeweils ein Startkatalysator (VK₁, VK₂) eingesetzt ist und die sich zu einem gemeinsamen Hauptrohr (20) vereinigen, in dem ein Hauptkatalysator (HK) eingesetzt ist, und vor jedem Startkatalysator (VK₁, VK₂) eine Lambda-Sonde (26, 28) angeordnet ist, wobei bei n Teilleitungssträngen n-1 zusätzliche Lambda-Sonden (30) in den Teilleitungssträngen nach den Startkatalysatoren (VK₁, VK₂) vorgesehen sind.

2. Abgasanlage nach Anspruch 1,
**dadurch gekennzeichnet,**
**daß** die Lambda-Sonden vor den Startkatalysatoren als lineare Lambda-Sonden oder Breitbandsonden ausgebildet sind.

3. Abgasanlage nach einem der vorhergehenden Ansprüche 1 oder 2,
**dadurch gekennzeichnet,**
**daß** die zumindest eine Lambda-Sonde nach dem Startkatalysator als Sprungsonde ausgebildet ist.

4. Abgasanlage nach einem der vorhergehenden Ansprüche 1 bis 3,
**dadurch gekennzeichnet,**
**daß** in einem Teilleitungsstrang nach einem Startkatalysator eine Temperatursonde oder ein Temperatursensor vorgesehen ist.

## Claims

1. An exhaust system of a multicylinder internal combustion engine (10) with at least one part of the system in which the internal combustion engine exhaust or parts of it are first taken through at least two part pipe runs (12, 14) assigned to cylinder groups, in which is inserted in each case a starting catalyser (VK₁, VK₂) and which are united into a common main pipe (20) in which a main catalyser (HK) is inserted, and before each starting catalyser (VK₁, VK₂) a lambda-sonde (26, 28) is arranged, whereby in n part pipe runs n-1 additional lambda-sondes (30) are provided in the part pipe runs after the starting catalysers (VK₁, VK₂).

2. An exhaust system according to Claim 1,
**characterised in that**
the lambda-sondes before the starting catalysers are configured as Linear lambda-sondes or broad-band sondes.

3. An exhaust system according to one of the foregoing Claims 1 or 2,
**characterised in that**
the at least one lambda-sonde following the starting catalyser is configured as a step sonde.

4. An exhaust system according to one of the foregoing Claims 1 to 3,
**characterised in that**
a temperature sonde or a temperature sensor is provided in one part pipe run after a starting catalyser.

## Revendications

1. Système de gaz d'échappement d'un moteur à combustion interne (10) multicylindre comportant au moins une partie d'installation dans laquelle les gaz d'échappement du moteur ou une partie de ceux-ci passent tout d'abord dans deux tubulures partielles (12, 14) associées au groupe de cylindres, chaque tubulure étant équipée d'un catalyseur de démarrage (VK1, VK2), et ces tubulures se réunissant dans une tubulure principale (20) commune équipée d'un catalyseur principal (HK), avec en amont de chaque catalyseur de démarrage (VK1, VK2), une sonde lambda (26, 28),
dans lequel pour (n) tubulures partielles on a (n-1) sondes lambda (30) supplémentaires dans les tubulures partielles en aval des catalyseurs de démarrage (VK1, VK2).

2. Système de gaz d'échappement selon la revendication 1,
**caractérisé en ce que**
les sondes lambda en amont des catalyseurs de démarrage sont des sondes lambda linéaires ou des sondes à bande large.

3. Système de gaz d'échappement selon l'une quelconque des revendications 1 ou 2,
**caractérisé en ce qu'**
au moins une sonde lambda en aval du catalyseur de démarrage est une sonde à saut.

4. Système de gaz d'échappement selon l'une quelconque des revendications 1 à 3,
**caractérisé en ce que**
dans une tubulure partielle en aval du catalyseur de démarrage, on a une sonde de température ou un capteur de température.
